# EUROPÄISCHE PATENTANMELDUNG

(11) **EP 4 611 020 A1**
(43) Veröffentlichungstag der Anmeldung: **03.09.2025**
(21) Anmeldenummer: 25160349.4
(22) Anmeldetag: 26.02.2025
(51) Int. Cl.: H01H 85/02, H01H 9/02, H01H 85/30

(54) **MODULARES SICHERUNGSLASTTRENNSCHALTER-SYSTEM SOWIE MESSMODUL FÜR EIN SOLCHES SYSTEM**

(30) Priorität: 01.03.2024 DE 102024105906
(71) Anmelder: Klaus Bruchmann GmbH, 96110 Scheßlitz (DE)
(72) Erfinder: Klaus E., Bruchmann, 96110 Scheßlitz (DE); Ness, Franz, 96110 Scheßlitz (DE)
(74) Vertreter: Appelt, Christian W.

(57) **Zusammenfassung**

Ein modulares Sicherungslasttrennschalter-System umfasst ein Funktionsmodul und ein Messmodul. Das Funktionsmodul umfasst ein oder mehrere Funktionsmodul-Montageelemente zum Montieren des Funktionsmoduls an ein oder mehreren Sammelschienen; ein Funktionsmodul-Gehäuse zum Einsetzen von ein oder mehreren Sicherungseinsätzen in das Funktionsmodul-Gehäuse und zum Entnehmen der ein oder mehreren Sicherungseinsätze aus dem Funktionsmodul-Gehäuse; und eine Bedieneinheit, die relativ zu dem Funktionsmodul-Gehäuse zwischen einer ersten Bedieneinheit-Position und einer zweiten Bedieneinheit-Position bewegbar angeordnet ist, wobei die Bedieneinheit in der ersten Bedieneinheit-Position und in der zweiten Bedieneinheit-Position jeweils verrastbar ist. Das Messmodul ist zur Montage an dem Funktionsmodul und zur Messung der Bedieneinheit-Position konfiguriert.

## Beschreibung

Die vorliegende Erfindung bezieht sich auf ein modulares Sicherungslasttrennschalter-System.

Sicherungslasttrennschalter sind beispielsweise aus EP 2 584 577 B1, EP 3 016 122 A1 und DE 20 2019 100 399 U1 bekannt. Sie eignen sich insbesondere zum Anschluss von elektrischen Geräten, und sie werden insbesondere zum Schutz vor Überströmen und Kurzschlüssen eingesetzt. Weitere Schaltgeräte sind aus der AT 409 675 B und der EP 4 068 329 A1 bekannt.

Es ist eine Aufgabe der vorliegenden Erfindung, einen solchen Sicherungslasttrennschalter im Hinblick auf die Nutzerfreundlichkeit und unter Berücksichtigung der gewünschten Anwendungen weiter zu verbessern.

Diese Aufgabe wird durch ein modulares Sicherungslasttrennschalter-System nach Anspruch 1 und ein Messmodul nach Anspruch 15 gelöst. Die Ansprüche 2 bis 14 betreffen besonders vorteilhafte Realisierungen des Sicherungslasttrennschalter-Systems nach Anspruch 1.

Gemäß der vorliegenden Erfindung umfasst ein modulares Sicherungslasttrennschalter-System ein Funktionsmodul und ein Messmodul.

Das Funktionsmodul umfasst ein oder mehrere Funktionsmodul-Montageelemente zum Montieren des Funktionsmoduls an ein oder mehreren Sammelschienen, vorzugsweise drei Funktionsmodul-Montageelemente zum Montieren des Funktionsmoduls an drei Sammelschienen für ein dreipoliges Sicherungslasttrennschalter-System. Die ein oder mehrere Funktionsmodul-Montageelemente können insbesondere Halteelemente und/oder Klemmelemente umfassen und können insbesondere hakenförmig ausgebildet sein, um jeweils einen Aufnahmebereich für eine Sammelschiene zu definieren. Wenn das Funktionsmodul an den ein oder mehreren Sammelschienen montiert ist, kann das Funktionsmodul Strom von den ein oder mehreren Sammelschienen beziehen und diesen z. B. schaltbar an ein oder mehrere anschließbare Kabelabzweige weiterleiten. Die ein oder mehreren Sammelschienen können parallel verlaufen, insbesondere parallel zu einer X-Richtung.

Das Funktionsmodul umfasst ferner ein Funktionsmodul-Gehäuse zum Einsetzen von ein oder mehreren Sicherungseinsätzen oder Sicherungssteckern in das Funktionsmodul-Gehäuse und zum Entnehmen der ein oder mehreren Sicherungseinsätze aus dem Funktionsmodul-Gehäuse. Das Funktionsmodul-Gehäuse kann insbesondere aus Kunststoff hergestellt sein. Die ein oder mehreren Sicherungseinsätze können insbesondere dem Schutz vor Überströmen und Kurzschlüssen dienen, wenn das Funktionsmodul Strom von den ein oder mehreren Sammelschienen bezieht und diesen über die ein oder mehreren Kabelabzweige an ein oder mehrere Geräte weiterleitet. Das Funktionsmodul-Gehäuse kann eine Funktionsmodul-Deckeleinheit umfassen, die, wenn das Funktionsmodul an den ein oder mehreren Sammelschienen montiert ist, parallel zu der X-Richtung und einer Y-Richtung angeordnet ist, wobei die Y-Richtung senkrecht zu der X-Richtung steht. Das Funktionsmodul kann eine Längsrichtung und eine Querrichtung aufweisen, wobei, wenn das Funktionsmodul an den ein oder mehreren Sammelschienen montiert ist, die Querrichtung des Funktionsmoduls parallel zu der X-Richtung und die Längsrichtung des Funktionsmoduls parallel zu der Y-Richtung verlaufen kann.

Das Funktionsmodul umfasst ferner eine Bedieneinheit, die relativ zu dem Funktionsmodul-Gehäuse zwischen einer ersten Bedieneinheit-Position und einer zweiten Bedieneinheit-Position bewegbar, vorzugsweise drehbar, angeordnet ist, wobei die Bedieneinheit in der ersten Bedieneinheit-Position und in der zweiten Bedieneinheit-Position jeweils verrastbar ist. Die Bedieneinheit kann insbesondere an der Funktionsmodul-Deckeleinheit angeordnet sein. Die Bedieneinheit kann um eine Z-Richtung drehbar angeordnet sein, wobei die Z-Richtung senkrecht zu der X-Richtung und der Y-Richtung steht. Die Bedieneinheit kann insbesondere ein Drehknauf sein oder einen Drehknauf umfassen. Die erste Bedieneinheit-Position und die zweite Bedieneinheit-Position können jeweils einem ersten Schaltzustand bzw. einem zweiten Schaltzustand des Funtionsmoduls entsprechen. Durch Bewegen der Bedieneinheit in die erste Bedieneinheit-Position und/oder Verrasten der Bedieneinheit in der ersten Bedieneinheit-Position kann das Funktionsmodul in den ersten Schaltzustand gebracht werden, und durch Bewegen der Bedieneinheit in die zweite Bedieneinheit-Position und/oder Verrasten der Bedieneinheit in der zweiten Bedieneinheit-Position kann das Funktionsmodul in den zweiten Schaltzustand gebracht werden. Der erste Schaltzustand kann insbesondere ein Einschaltzustand oder Betriebszustand des Funktionsmoduls sein, bei dem die Sicherungseinsätze unter Strom stehen, der von den Sammelschienen bezogen wird. Der zweite Schaltzustand kann insbesondere ein Ausschaltzustand oder Wartungszustand des Funktionsmoduls sein, bei dem die Sicherungseinsätze stromlos sind. In dem Ausschaltzustand können insbesondere die Sicherungseinsätze aus dem Gehäuse entnommen werden, um diese zu warten oder zu ersetzen. Das Funktionsmodul kann ferner eine Rasteinheit umfassen, die zum Verrasten der Bedieneinheit in der ersten Bedieneinheit-Position und zum Verrasten der Bedieneinheit in der zweiten Bedieneinheit-Position konfiguriert ist. Wenn die Bedieneinheit in der ersten Bedieneinheit-Position verrastet ist, kann eine erste Mindestkraft erforderlich sein, um die Bedieneinheit von der ersten Bedieneinheit-Position weg, insbesondere zu der zweiten Bedieneinheit-Position, zu bewegen. Wenn die Bedieneinheit in der zweiten Bedieneinheit-Position verrastet ist, kann eine zweite Mindestkraft erforderlich sein, um die Bedieneinheit von der zweiten Bedieneinheit-Position weg, insbesondere zu der ersten Bedieneinheit-Position, zu bewegen. Die zweite Mindestkraft kann insbesondere größer als die Federkraft des Federelements sein, die weiter unten beschrieben wird.

Man beachte, dass das Funktionsmodul ferner so konfiguriert sein kann, dass eine Bewegung der Bedieneinheit relativ zu dem Funktionsmodul-Gehäuse verhindert oder blockiert wird, z. B. dann, wenn die Sicherungseinsätze nicht in das Funktionsmodul-Gehäuse eingesetzt sind. Wenn die erste Bedieneinheit-Position dem Einschaltzustand des Funktionsmoduls entspricht und die zweite Bedieneinheit-Position dem Ausschaltzustand des Funktionsmoduls entspricht, wie oben beschrieben, kann das Funktionsmodul beispielsweise verhindern, dass die Bedieneinheit in die erste Bedieneinheit-Position bewegt wird, wenn die Sicherungseinsätze aus dem Funktionsmoduls-Gehäuse entnommen sind. Ferner kann das Funktionsmodul so konfiguriert sein, dass eine Entnahme der Sicherungseinsätze aus dem Funktionsmoduls-Gehäuse verhindert wird, z. B. durch eine mechanische Verriegelung der Sicherungseinsätze, wenn die Bedieneinheit sich in der ersten Bedieneinheit-Position befindet, z. B. wenn sich das Funktionsmodul sich in dem Einschaltzustand befindet. Auf diese Weise kann z. B. verhindert werden, dass ein Nutzer einen Sicherungseinsatz entnimmt bzw. wechselt, während dieser unter Strom steht.

Das Messmodul umfasst ein oder mehrere Messmodul-Montageelemente zum Montieren des Messmoduls an dem Funktionsmodul, vorzugsweise drei Messmodul-Montageelemente für ein dreipoliges Sicherungslasttrennschalter-System. Die ein oder mehreren Messmodul-Montageelemente können insbesondere ein oder mehrere Anschlusslaschen umfassen, wie weiter unten beschrieben wird. Das Messmodul umfasst ferner ein Messmodul-Gehäuse. Das Messmodul-Gehäuse kann insbesondere aus Kunststoff hergestellt sein. Das Messmodul umfasst ferner eine Messeinheit, die relativ zu dem Messmodul-Gehäuse zwischen einer ersten Messeinheit-Position und einer zweiten Messeinheit-Position beweglich, vorzugsweise linear beweglich und/oder entlang oder im Wesentlichen entlang einer Längsrichtung des Messmoduls beweglich, angeordnet ist. Wenn das Funktionsmodul an den ein oder mehreren Sammelschienen montiert ist und das Messmodul an dem Funktionsmodul montiert ist (insbesondere wenn, wie später beschrieben, das Messmodul sich relativ zu dem Funktionsmodul in der Messmodul-Betriebsposition befindet), kann die Längsrichtung des Messmoduls parallel zu der Y-Richtung verlaufen.

Das Messmodul umfasst ferner ein Federelement oder eine Feder zum Erzeugen einer Federkraft oder Rückstellkraft oder Vorspannkraft zum Vorspannen der Messeinheit in Richtung auf die erste Messeinheit-Position. Insbesondere kann, wenn durch eine äußere Kraft, die auf die Messeinheit wirkt, die Messeinheit von der ersten Messeinheit-Position in Richtung der zweiten Messeinheit-Position bewegt wird, das Federelement elastisch verformt werden und dadurch eine Federkraft erzeugen, welche auf die Messeinheit wirkt und der äußeren Kraft entgegenwirkt. Insbesondere kann die Federkraft bewirken, dass die Messeinheit in Richtung auf die erste Messeinheit-Position vorgespannt wird oder, wenn keine äußere Kraft mehr auf die Messeinheit wirkt, die Messeinheit zu der ersten Messeinheit-Position zurück bewegt wird. Insbesondere kann, wenn das Messmodul sich in der Messmodul-Betriebsposition befindet, die Federkraft in eine Richtung weisen, die einer Bewegungsrichtung des Messmoduls von der Messmodul-Entnahmeposition zu der Messmodul-Betriebsposition entgegengesetzt ist.

Die Messeinheit umfasst ein Rastelement und ein Riegelelement, das relativ zu dem Rastelement zwischen einer Riegelelement-Betriebsposition und einer Riegelelement-Montageposition entlang einer Verschiebungsrichtung beweglich, vorzugsweise linear beweglich, angeordnet ist. Die Verschiebungsrichtung kann insbesondere parallel zu einer Querrichtung des Messmoduls verlaufen und kann insbesondere senkrecht zu der Längsrichtung des Messmoduls verlaufen. Wenn das Funktionsmodul an den ein oder mehreren Sammelschienen montiert ist und das Messmodul an dem Funktionsmodul montiert ist (insbesondere wenn, wie später beschrieben, das Messmodul sich relativ zu dem Funktionsmodul in der Messmodul-Betriebsposition befindet), kann die Querrichtung des Messmoduls parallel zu der X-Richtung verlaufen.

Wenn das Riegelelement sich in der Riegelelement-Montageposition befindet, ist das Messmodul relativ zu dem Funktionsmodul zwischen einer Messmodul-Entnahmeposition und einer Messmodul-Betriebsposition beweglich, vorzugsweise linear beweglich und/oder entlang oder im Wesentlichen entlang einer Längsrichtung des Funktionsmoduls beweglich, angeordnet. Wie oben beschrieben kann, wenn das Funktionsmodul an den ein oder mehreren Sammelschienen montiert ist, die Längsrichtung des Funktionsmoduls parallel zu der Y-Richtung verlaufen. Wenn das Messmodul sich in der Messmodul-Betriebsposition befindet, kann die Längsrichtung des Messmoduls parallel zu der Längsrichtung des Funktionsmoduls verlaufen, insbesondere parallel zu derY-Richtung. In diesem Fall kann auch die Querrichtung des Messmoduls parallel zu der Querrichtung des Funktionsmoduls verlaufen, insbesondere parallel zu der X-Richtung.

Das Sicherungslasttrennschalter-System ist so konfiguriert, dass, wenn das Messmodul sich in der Messmodul-Betriebsposition befindet und das Riegelelement sich in der Riegelelement-Betriebsposition befindet und die Bedieneinheit des Funktionsmoduls (durch eine äußere Kraft, die größer als die Federkraft des Federelements ist) von der ersten Bedieneinheit-Position zu der zweiten Bedieneinheit-Position bewegt wird, die Bedieneinheit eine Kraft auf das Riegelelement ausübt (indem sie die äußere Kraft auf das Riegelelement überträgt), welche bewirkt, dass die Messeinheit entgegen der Federkraft des Federelements von der ersten Messeinheit-Position zu der zweiten Messeinheit-Position bewegt wird.

Das erfindungsgemäße Sicherungslasttrennschalter-Systems ermöglicht eine einfache und nutzerfreundliche Messung, durch das Messmodul, einer Position der Bedieneinheit und somit z. B. eines Schaltzustands des Funktionsmoduls: Wenn die Bedieneinheit von der ersten Bedieneinheit-Position zu der zweiten Bedieneinheit-Position bewegt wird, übt die Bedieneinheit eine Kraft auf das Riegelelement aus, welche bewirkt, dass die Messeinheit entgegen der Federkraft des Federelements von der ersten Messeinheit-Position zu der zweiten Messeinheit-Position bewegt wird. Dadurch kann das Messmodul bestimmen, dass die Bedieneinheit sich in der zweiten Messeinheit-Position befindet. Dadurch, dass die Bedieneinheit in der zweiten Bedieneinheit-Position verrastbar ist, kann ferner verhindert werden, dass, wenn keine äußere Kraft mehr auf die Bedieneinheit wirkt, die Bedieneinheit durch die Federkraft des Federelements von der zweiten Bedieneinheit-Position zu der ersten Bedieneinheit-Position zurück bewegt wird. Ferner kann, wenn die Bedieneinheit von der zweiten Bedieneinheit-Position zu der ersten Bedieneinheit-Position bewegt wird, die Messeinheit durch die Federkraft des Federelements von der zweiten Messeinheit-Position zu der ersten Messeinheit-Position bewegt werden. Dadurch kann das Messmodul bestimmen, dass die Bedieneinheit sich in der ersten Bedieneinheit-Position befindet. Somit wird die Nutzerfreundlichkeit erhöht.

Ferner ermöglicht das erfindungsgemäße Sicherungslasttrennschalter-System eine einfache Montage des Messmoduls an dem Funktionsmodul. Dadurch, dass die Messeinheit das Rastelement und das Riegelelement umfasst, die relativ zueinander beweglich angeordnet sind, ist es insbesondere möglich, dass Messmodul von der Messmodul-Entnahmeposition zu der Messmodul-Betriebsposition zu bewegen, ohne dass die Messeinheit mit der Bedieneinheit kollidiert. Um das Messmodul an dem Funktionsmodul zu montieren, kann die Bedieneinheit zunächst in der zweiten Bedieneinheit-Position verrastet werden und das Riegelelement in die Riegelelement-Montageposition bewegt werden. Dann kann das Messmodul relativ zu dem Funktionsmodul von der Messmodul-Entnahmeposition zu der Messmodul-Betriebsposition bewegt werden. Dann kann die Messeinheit durch eine äußere Kraft entgegen der Federkraft des Federelements von der ersten Messeinheit-Position zu der zweiten Messeinheit-Position bewegt werden. Schließlich kann das Riegelelement in die Riegelelement-Betriebsposition bewegt werden. In diesem Zustand kann die Bedieneinheit eine Kraft auf das Riegelelement ausüben, welche bewirkt, dass die Messeinheit in der zweiten Messeinheit-Position verrastet wird und/oder in der zweiten Messeinheit-Position verbleibt, auch wenn keine äußere Kraft mehr auf die Messeinheit wirkt. Anschließend kann die Bedieneinheit zwischen der zweiten Bedieneinheit-Position und der ersten Bedieneinheit-Position hin und her bewegt werden, wodurch wie oben beschrieben bewirkt wird, dass die Messeinheit sich zwischen der zweiten Messeinheit-Position und der ersten Messeinheit-Position hin und her bewegt und das Messmodul somit die Bedieneinheit-Position bestimmen kann. Somit wird die Nutzerfreundlichkeit erhöht.

Das Messmodul kann die gemessene Bedieneinheit-Position auswerten, insbesondere digital auswerten, und für eine Steuerung z.B. des Funktionsmoduls selbst oder der Geräte, die an das Funktionsmodul angeschlossen sind, verwenden. Ferner kann das Messmodul die gemessene Bedieneinheit-Position an einen Nutzer ausgeben, der basierend darauf den Betrieb des Funktionsmoduls überprüfen und ggf. Arbeitsschritte an dem Funktionsmodul oder an Geräten, die an das Funktionsmodul angeschlossen sind, vornehmen kann. Insbesondere kann der Nutzer anhand der gemessenen Bedieneinheit-Position einen Schaltzustand des Funktionsmoduls wie oben beschrieben erkennen. Wenn sich das Funktionsmodul in dem Ausschaltzustand befindet, sind die Sicherungseinsätze stromlos, so dass der Nutzer die Sicherungseinsätze aus dem Gehäuse entnehmen kann, z. B. um diese zu warten oder zu ersetzen.

Das erfindungsgemäße Sicherungslasttrennschalter-System hat weiterhin den Vorteil, dass es zwei verschiedene Module umfasst, das Funktionsmodul und das Messmodul. Ein Nutzer kann somit das Funktionsmodul auch ohne das Messmodul verwenden. Der Nutzer kann das Messmodul nur dann verwenden, wenn er z. B. die Bedieneinheit-Position bestimmen möchte, und ansonsten das Messmodul wieder entfernen, z. B. um Platz in einem Schaltschrank zu sparen. Außerdem kann der Nutzer ein Messmodul für mehrere Funktionsmodule verwenden, indem er nacheinander die Bedieneinheit-Position der mehreren Funktionsmodule durch ein und dasselbe Messmodul bestimmt. Somit können die Kosten für die Herstellung von Messmodulen verringert werden. Somit wird die Nutzerfreundlichkeit verbessert.

In einer bevorzugten Ausführungsform steht die Verschiebungsrichtung senkrecht oder im Wesentlichen senkrecht zu der Längsrichtung des Messmoduls. Insbesondere kann die Verschiebungsrichtung des Riegelelements parallel zu der Querrichtung des Messmodul verlaufen. Dies ermöglicht eine kompakte Ausbildung des Messmoduls, eine leichte Bewegbarkeit des Riegelelements relativ zu dem Rastelement und eine genaue Messung der Bedienelement-Position, wenn das Riegelelement sich in der Riegelelement-Betriebsposition befindet.

In einer bevorzugten Ausführungsform umfasst das Funktionsmodul eine Funktionsmodul-Seitenfläche, die parallel zu der Längsrichtung des Funktionsmoduls angeordnet ist. Wenn das Funktionsmoduls an den ein oder mehreren Sammelschienen montiert ist, kann die Funktionsmoduls-Seitenfläche insbesondere parallel zu der Y-Richtung und der Z-Richtung verlaufen. Das Messmodul umfasst eine Messmodul-Seitenfläche, die parallel zu der Längsrichtung des Messmoduls angeordnet ist. Wenn das Messmodul sich in der Messmodul-Betriebsposition und/oder der Messmodul-Entnahmeposition befindet, liegt die Messmodul-Seitenfläche zumindest teilweise an der Funktionsmodul-Seitenfläche an. In diesem Fall kann die Messmodul-Seitenfläche ebenfalls parallel zu der Y-Richtung und der Z-Richtung verlaufen. Dies ermöglicht ein kompaktes und stabiles Sicherungslasttrennschalter-System sowie eine leichte Bewegbarkeit des Messmoduls relativ zu dem Funktionsmoduls zwischen dem Messmodul-Entnahmezustand und dem Messmodul-Betriebszustand.

In einer bevorzugten Ausführungsform steht, wenn das Messmodul sich in der Messmodul-Betriebsposition befindet und das Riegelelement sich in der Riegelelement-Betriebsposition befindet, das Riegelelement über die Messmodul-Seitenfläche hinaus in Richtung des Funktionsmoduls vor. Ferner kann, wenn das Messmodul sich in der Messmodul-Betriebsposition befindet und das Riegelelement sich in der Riegelelement-Montageposition befindet, das Riegelelement nicht über die Messmodul-Seitenfläche hinaus in Richtung des Funktionsmoduls vorstehen. Dies ermöglicht eine genaue Messung der Bedienelement-Position durch die Messeinheit, wenn sich das Riegelelement in der Riegelelement-Betriebsposition befindet, sowie eine leichte Bewegbarkeit des Messmoduls relativ zu dem Funktionsmodul zwischen dem Messmodul-Entnahmezustand und dem Messmodul-Betriebszustand, wenn sich das Riegelelement in der Riegelelement-Montageposition befindet.

In einer bevorzugten Ausführungsform umfasst die Bedieneinheit ein Griffelement. Insbesondere kann, wenn die Bedieneinheit sich in der ersten Bedieneinheit-Position befindet, das Griffelement sich entlang oder im Wesentlichen entlang der Längsrichtung des Funktionsmoduls erstrecken. Alternativ oder zusätzlich kann, wenn die Bedieneinheit sich in der zweiten Bedieneinheit-Position befindet, das Griffelement sich entlang oder im Wesentlichen entlang der Querrichtung des Funktionsmoduls erstrecken. Insbesondere kann, wenn das Messmodul sich in der Messmodul-Betriebsposition befindet und die Bedieneinheit sich in der zweiten Bedieneinheit-Position befindet, das Griffelement sich entlang oder im Wesentlichen entlang der Verschiebungsrichtung erstrecken. Das Sicherungslasttrennschalter-System ist so konfiguriert, dass, wenn das Messmodul sich in der Messmodul-Betriebsposition befindet und das Riegelelement sich in der Riegelelement-Betriebsposition befindet und die Bedieneinheit in der zweiten Bedieneinheit-Position verrastet ist, das Riegelelement das Griffelement kontaktiert oder berührt oder mit dem Griffelement in Flächenkontakt steht oder mit dem Griffelement im Eingriff steht und durch die Federkraft des Federelements gegen das Griffelement vorgespannt wird. Somit kann, wenn die Bedieneinheit in der zweiten Bedieneinheit-Position verrastet ist, verhindert werden, dass die Messeinheit durch die Federkraft des Federelements von der zweiten Messeinheit-Position zu der ersten Messeinheit-Position zurück bewegt wird. Die ermöglicht eine genaue Messung der Bedienelement-Position durch die Messeinheit.

In einer bevorzugten Ausführungsform ist das Rastelement zum Verrasten des Riegelelements in der Riegelelement-Betriebsposition und/oder in der Riegelelement-Montageposition konfiguriert. Hierdurch kann verhindert werden, dass die Position des Riegelelements versehentlich durch eine geringe Kraftwirkung verändert wird. Somit wird die Stabilität, Genauigkeit und Nutzerfreundlichkeit des Sicherungslasttrennschalter-Systems erhöht.

In einer bevorzugten Ausführungsform umfasst das Rastelement einen Rastelement-Vorsprung. Das Riegelelement kann eine Betriebsposition-Rastlasche umfassen, die einen Betriebsposition-Rastvorsprung umfasst; wobei, wenn das Riegelelement in der Riegelelement-Betriebsposition angeordnet ist, der Betriebsposition-Rastvorsprung mit dem Rastelement-Vorsprung im Eingriff steht und dadurch das Riegelelement in der Riegelelement-Betriebsposition verrastet wird. Alternativ oder zusätzlich kann das Riegelelement eine Montageposition-Rastlasche umfasst, die einen Montageposition-Rastvorsprung umfasst; wobei, wenn das Riegelelement in der Riegelelement-Montageposition angeordnet ist, der Montageposition-Rastvorsprung mit dem Rastelement-Vorsprung im Eingriff steht und dadurch das Riegelelement in der Riegelelement-Montageposition verrastet wird. Insbesondere kann die Messeinheit ein Rast-Federelement zum Erzeugen einer Rast-Federkraft zum Vorspannen des Riegelelements gegen das Rastelement umfassen. Wenn das Riegelelement in der Riegelelement-Betriebsposition angeordnet ist, kann der Betriebsposition-Rastvorsprung durch die Rast-Federkraft gegen den Rastelement-Vorsprung vorgespannt werden. Alternativ oder zusätzlich kann, wenn das Riegelelement in der Riegelelement-Montageposition angeordnet ist, der Montageposition-Rastvorsprung durch die Rast-Federkraft gegen den Rastelement-Vorsprung vorgespannt werden. Dies ermöglicht eine besonders einfache und sichere Verrastung des Riegelelements in der Riegelelement-Betriebsposition und/oder in der Riegelelement-Montageposition und eine besonders kostengünstige Herstellung der Messeinheit. Insbesondere kann die Verrastung des Riegelelements in der Riegelelement-Betriebsposition bzw. der Riegelelement-Montageposition gelöst werden, indem die Betriebsposition-Rastlasche bzw. die Montageposition-Rastlasche elastisch verformt wird. Somit wird eine besonders einfache und sichere Verrastung des Riegelelements in der Riegelelement-Betriebsposition und/oder in der Riegelelement-Montageposition und eine besonders kostengünstige Herstellung der Messeinheit erreicht.

In einer bevorzugten Ausführungsform umfasst die Betriebsposition-Rastlasche eine Betriebsposition-Anlaufschräge, die so ausgebildet ist, dass, wenn das Riegelelement relativ zu dem Rastelement von der Riegelelement-Montageposition zu der Riegelelement-Betriebsposition bewegt wird, der Rastelement-Vorsprung an der Betriebsposition-Anlaufschräge entlang geführt wird. Dies ermöglicht eine besonders stabile und leichte Bewegbarkeit des Riegelelements von der Riegelelement-Montageposition zu der Riegelelement-Betriebsposition, so dass die Nutzerfreundlichkeit erhöht wird.

In einer bevorzugten Ausführungsform ist das Riegelelement relativ zu dem Rastelement zwischen der Riegelelement-Montageposition und einer Riegelelement-Entnahmeposition entlang der Verschiebungsrichtung beweglich, vorzugsweise linear beweglich, angeordnet. In der Riegelelement-Entnahmeposition können das Riegelelement und das Rastelement insbesondere voneinander getrennt oder beabstandet sein. Vorzugsweise umfasst die Montageposition-Rastlasche eine Montageposition-Anlaufschräge, die so ausgebildet ist, dass, wenn das Riegelelement relativ zu dem Rastelement von der Riegelelement-Entnahmeposition zu der Riegelelement-Montageposition bewegt wird, der Rastelement-Vorsprung an der Montageposition-Anlaufschräge entlang geführt wird. Dies ermöglicht eine besonders kostengünstige und leichte Montage der Messeinheit. Insbesondere können das Rastelement und das Riegelelement zunächst separat hergestellt werden, und anschließend kann das Riegelemement von der Riegelelement-Entnahmeposition zu der Riegelelement-Montageposition bewegt werden, um die Messeinheit zu montieren. Ferner kann das Riegelelement von dem Rastelement entfernt werden, z. B. um das Riegelelement zu warten oder zu ersetzen, ohne dass die gesamte Messeinheit ausgetauscht werden muss.

In einer bevorzugten Ausführungsform umfasst das Funktionsmodul ein oder mehrere Funktionsmodul-Schraubklemmen, die so ausgebildet sind, dass, wenn das Funktionsmodul an den ein oder mehreren Sammelschienen montiert ist und die ein oder mehreren Sicherungseinsätze in das Funktionsmodul-Gehäuse eingesetzt sind und die Bedieneinheit sich in der ersten Bedieneinheit-Position befindet, die ein oder mehreren Funktionsmodul-Schraubklemmen mit den ein oder mehreren Sammelschienen in elektrischem Kontakt stehen. Vorzugsweise umfasst das Funktionsmodul eine Funktionsmodul-Schraubklemme für jede Sammelschiene, an der das Funktionsmodul montiert werden kann. Somit kann das Funktionsmodul, wenn die Bedieneinheit sich in der ersten Bedieneinheit-Position befindet (z. B. entsprechend dem Einschaltzustand des Funktionsmoduls), Strom von den ein oder mehreren Sammelschienen beziehen und diesen über die ein oder mehreren Schraubklemmen z. B. an ein oder mehrere anschließbare Kabelabzweige oder Ausgangskabel weiterleiten. Ferner kann, wenn die Bedieneinheit sich in der zweiten Bedieneinheit-Position befindet (z. B. entsprechend dem Ausschaltzustand des Funktionsmoduls), ein elektrischer Kontakt zwischen den ein oder mehreren Funktionsmodul-Schraubklemmen und den ein oder mehreren Sammelschienen unterbrochen sein. Dies ermöglicht eine besonders einfache und nutzerfreundliche Steuerung der Stromzufuhr über die Sammelschienen mithilfe der Bedieneinheit.

Insbesondere können die ein oder mehrere Funktionsmodul-Schraubklemmen zum Anschrauben an ein oder mehrere Ausgangskabel konfiguriert sein, wobei, wenn die ein oder mehreren Sicherungseinsätze in das Funktionsmodul-Gehäuse eingesetzt sind, die ein oder mehreren Sicherungseinsätze derart ausgebildet und positioniert sind, dass sie ein Anschrauben der ein oder mehreren Funktionsmodul-Schraubklemmen an die ein oder mehreren Ausgangskabel verhindern. Dies stellt sicher, dass ein Anschrauben der ein ein oder mehreren Funktionsmodul-Schraubklemmen an die oder mehreren Ausgangskabel nur möglich ist, wenn die Sicherungseinsätze aus dem Funktionsmodul-Gehäuse entnommen sind und somit die Funktionsmodul-Schraubklemmen stromlos sind. Somit wird die Sicherheit und die Nutzerfreundlichkeit erhöht. Insbesondere können die ein oder mehreren eingesetzten Sicherungseinsätze jeweils einen Zugang zu einer Schraube der jeweiligen Funktionsmodul-Schraubklemme für die Kabelabgänge abdecken, um im verbauten Zustand vollen Berührschutz zu gewährleisten. Durch diese Abdeckung mit den ein oder mehreren Sicherungseinsätzen, welche nur in einem Aussschaltzustand des Funktionsmoduls entnommen werden können, kann insbesondere sichergestellt weden, dass die ein oder mehreren Funktionsmodul-Schraubklemmen nur erreichbar sind, wenn sie stromlos sind.

In einer bevorzugten Ausführungsform umfassen die ein oder mehreren Messmodul-Montageelemente ein oder mehrere Anschlusslaschen. Insbesondere kann jedes Messmodul-Montageelement eine Anschlusslasche sein oder eine jeweilige Anschlusslasche umfassen. Wenn das Messmodul sich in der Messmodul-Betriebsposition befindet, sind die ein oder mehreren Anschlusslaschen relativ zu den ein oder mehreren Funktionsmodul-Schraubklemmen derart angeordnet, dass die ein oder mehreren Funktionsmodul-Schraubklemmen an die ein oder mehreren Anschlusslaschen anschraubbar sind, so dass die ein oder mehreren Anschlusslaschen mit den ein oder mehreren Funktionsmodul-Schraubklemmen in elektrischem Kontakt stehen. Das Messmodul umfasst ferner ein oder mehrere Messmodul-Schraubklemmen, die mit den ein oder mehreren Anschlusslaschen in elektrischem Kontakt stehen. Dies ermöglicht es, das Messmodul an dem Funktionsmodul zu montieren, indem die ein oder mehreren Funktionsmodul-Schraubklemmen an die ein oder mehreren Anschlusslaschen angeschraubt werden. Somit werden die vorhandenen Funktionsmodul-Schraubklemmen für die Montage des Messmoduls an dem Funktionsmodul verwendet und es sind keine Modifikationen des Funktionsmoduls nötig, um das Messmodul an dem Funktionsmodul zu montieren. Ferner wird, wenn das Messmodul an dem Funktionsmodul montiert ist, der Strom von den Sammelschienen über die Funktionsmodul-Schraubklemmen und die Anschlusslaschen des Messmoduls an die Messmodul-Schraubklemmen geleitet, so dass die Messmodul-Schraubklemmen anstelle der Funktionsmodul-Schraubklemmen zum Anschrauben an die ein oder mehreren Ausgangskabel verwendet werden können. Somit sind keine weiteren Modifikationen des Funktionsmoduls nötig, um das Messmodul an dem Funktionsmodul zu montieren, und somit wird die Nutzerfreundlichkeit erhöht.

Die vorliegende Erfindung bezieht sich ferner auf ein Messmodul, vorzugsweise für ein Sicherungslasttrennschalter-System wie oben beschrieben. Das Messmodul umfasst: ein oder mehrere Messmodul-Montageelemente zum Montieren des Messmoduls an einem Funktionsmodul; ein Messmodul-Gehäuse; eine Messeinheit, die relativ zu dem Messmodul-Gehäuse zwischen einer ersten Messeinheit-Position und einer zweiten Messeinheit-Position beweglich, vorzugsweise linear beweglich und/oder entlang oder im Wesentlichen entlang einer Längsrichtung des Messmoduls beweglich, angeordnet ist; und ein Federelement zum Erzeugen einer Federkraft zum Vorspannen der Messeinheit in Richtung auf die erste Messeinheit-Position. Die Messeinheit umfasst: ein Rastelement; und ein Riegelelement, das relativ zu dem Rastelement zwischen einer Riegelelement-Betriebsposition und einer Riegelelement-Montageposition entlang einer Verschiebungsrichtung beweglich, vorzugsweise linear beweglich, angeordnet ist. Wenn das Riegelelement sich in der Riegelelement-Montageposition befindet, ist das Messmodul relativ zu dem Funktionsmodul zwischen einer Messmodul-Entnahmeposition und einer Messmodul-Betriebsposition beweglich, vorzugsweise linear beweglich und/oder entlang oder im Wesentlichen entlang einer Längsrichtung des Funktionsmoduls beweglich, angeordnet. Das Messmodul ist so konfiguriert, dass, wenn das Messmodul sich in der Messmodul-Betriebsposition befindet und das Riegelelement sich in der Riegelelement-Betriebsposition befindet und eine Bedieneinheit des Funktionsmoduls von einer ersten Bedieneinheit-Position zu einer zweiten Bedieneinheit-Position bewegt, vorzugsweise gedreht, wird, die Bedieneinheit eine Kraft auf das Riegelelement ausübt, welche bewirkt, dass die Messeinheit entgegen der Federkraft des Federelements von der ersten Messeinheit-Position zu der zweiten Messeinheit-Position bewegt wird.

Sämtliche Merkmale, die oben für das Sicherungslasttrennschalter-System beschrieben wurden, können bei dem erfindungsgemäßen Messmodul realisiert sein. Ferner hat das erfindungsgemäße Messmodul die analogen technischen Vorteile wie das oben beschriebene Sicherungslasttrennschalter-System. Ferner kann das erfindungsgemäße Messmodul an einen herkömmlichen Sicherungslasttrennschalter als Funktionsmodul montiert werden und ist mit diesen kompatibel, da das Messmodul vorhandene Schnittstellen (insbesondere Schraubklemmen) des herkömmlichen Sicherungslasttrennschalters nutzen kann.

Diese und weitere Merkmale und Vorteile der Erfindung werden anhand der beigefügten Zeichnungen, die besonders vorteilhafte Ausführungsformen zeigen, deutlich. Es zeigen:
- Fig. 1: eine perspektivische Ansicht eines Funktionsmoduls eines Sicherungslasttrennschalter-Systems gemäß einer Ausführungsform der vorliegenden Erfindung;
- Fig. 2: eine perspektivische Ansicht eines Messmoduls gemäß einer Ausführungsform der vorliegenden Erfindung;
- Fig. 3A: einen Ausschnitt des Messmoduls aus Fig. 2, wobei sich das Riegelelement relativ zu dem Rastelement in der Riegelelement-Entnahmeposition befindet;
- Fig. 3B: einen Ausschnitt des Messmoduls aus Fig. 2, wobei sich das Riegelelement relativ zu dem Rastelement in der Riegelelement-Montageposition befindet;
- Fig. 3C: einen Ausschnitt des Messmoduls aus Fig. 2, wobei sich das Riegelelement relativ zu dem Rastelement in der Riegelelement-Betriebsposition befindet;
- Fig. 3D: eine Seitenansicht das Riegelelements aus Fig. 2;
- Fig. 4A-4D: eine Abfolge von Montageschritten zur Montage des Messmoduls aus Fig. 2 an dem Funktionsmodul aus Fig. 1; insbesondere zeigt Fig. 4D das montierte Sicherungslasttrennschalter-System, wenn eine Bedieneinheit des Funktionsmoduls sich in einer zweiten Bedieneinheit-Position befindet; und
- Fig. 4E: das montierte Sicherungslasttrennschalter-System, wenn die Bedieneinheit des Funktionsmoduls sich in einer ersten Bedieneinheit-Position befindet.

Fig. 1 zeigt eine perspektivische Ansicht eines Funktionsmoduls 1 eines Sicherungslasttrennschalter-Systems gemäß einer Ausführungsform der vorliegenden Erfindung. Das Sicherungslasttrennschalter-System ist insbesondere dreipolig ausgebildet. Das Funktionsmodul 1 umfasst drei Funktionsmodul-Montageelemente 10 zum Montieren des Funktionsmoduls 1 an drei Sammelschienen, insbesondere Kupfer-Sammelschienen, die den drei Polen entsprechen. Das Funktionsmodul 1 umfasst ein Funktionsmodul-Gehäuse 3 zum Einsetzen von drei Sicherungseinsätzen 9 in das Funktionsmodul-Gehäuse 3 und zum Entnehmen der drei Sicherungseinsätze 9 aus dem Funktionsmodul-Gehäuse 3. Das Funktionsmodul-Gehäuse 3 umfasst eine Funktionsmodul-Deckeleinheit, die parallel zu der X-Richtung und der Y-Richtung angeordnet ist. Das Funktionsmodul 1 weist eine Längsrichtung und eine Querrichtung auf, wobei die Querrichtung des Funktionsmoduls 1 parallel zu der X-Richtung und die Längsrichtung des Funktionsmoduls 1 parallel zu der Y-Richtung verläuft.

Das Funktionsmodul 1 umfasst ferner eine Bedieneinheit 5, die relativ zu dem Funktionsmodul-Gehäuse 3 zwischen einer ersten Bedieneinheit-Position und einer zweiten Bedieneinheit-Position drehbar angeordnet ist, wobei die Bedieneinheit 5 in der ersten Bedieneinheit-Position und in der zweiten Bedieneinheit-Position jeweils verrastbar ist. In Fig. 1 befindet sich die Bedeineinheit 5 in der zweiten Bedieneinheit-Position. Die Bedieneinheit 5 ist an der Funktionsmodul-Deckeleinheit angeordnet. Die Bedieneinheit 5 ist um die Z-Richtung drehbar angeordnet. Die Bedieneinheit 5 ist dieser Ausführungsform ein Drehknauf. Die erste Bedieneinheit-Position und die zweite Bedieneinheit-Position entsprechen jeweils einem ersten Schaltzustand bzw. einem zweiten Schaltzustand des Funtionsmoduls. Der erste Schaltzustand ist ein Einschaltzustand oder Betriebszustand des Funktionsmoduls 1, bei dem die Sicherungseinsätze 9 unter Strom stehen, der von den Sammelschienen bezogen wird. Der zweite Schaltzustand ist ein Ausschaltzustand oder Wartungszustand des Funktionsmoduls 1, bei dem die Sicherungseinsätze 9 stromlos sind. In dem Ausschaltzustand können insbesondere die Sicherungseinsätze 9 aus dem Gehäuse entnommen werden, um diese zu warten oder zu ersetzen. Die Bedieneinheit 5 umfasst ferner ein Griffelement 51. Wenn die Bedieneinheit 5 sich in der ersten Bedieneinheit-Position befindet, erstreckt sich das Griffelement 51 entlang der Y-Richtung. Wenn die Bedieneinheit 5 sich in der zweiten Bedieneinheit-Position befindet (wie in Fig. 1 dargestellt), erstreckt sich das Griffelement 51 entlang der X-Richtung.

Das Funktionsmodul 1 umfasst ferner drei Funktionsmodul-Schraubklemmen 12, die so ausgebildet sind, dass, wenn das Funktionsmodul 1 an den drei Sammelschienen montiert ist und die drei Sicherungseinsätze 9 in das Funktionsmodul-Gehäuse 3 eingesetzt sind und die Bedieneinheit 5 sich in der ersten Bedieneinheit-Position befindet, die drei Funktionsmodul-Schraubklemmen 12 mit den drei Sammelschienen in elektrischem Kontakt stehen. Somit kann das Funktionsmodul 1, wenn die Bedieneinheit 5 sich in der ersten Bedieneinheit-Position befindet (entsprechend dem Einschaltzustand des Funktionsmoduls 1), Strom von den drei Sammelschienen beziehen und diesen über die drei Funktionsmodul-Schraubklemmen 12 an drei anschließbare Kabelabzweige oder Ausgangskabel weiterleiten. Ferner ist, wenn die Bedieneinheit 5 sich in der zweiten Bedieneinheit-Position befindet (entsprechend dem Ausschaltzustand des Funktionsmoduls 1), der elektrische Kontakt zwischen den drei Funktionsmodul-Schraubklemmen 12 und den drei Sammelschienen unterbrochen. Das Funktionsmodul 1 umfasst ferner eine Funktionsmodul-Seitenfläche 11, die parallel zu der Y-Richtung und der Z-Richtung angeordnet ist.

Fig. 2 zeigt eine perspektivische Ansicht eines Messmoduls 2 eines Sicherungslasttrennschalter-Systems gemäß einer Ausführungsform der vorliegenden Erfindung bzw. eines Messmoduls 2 gemäß einer Ausführungsform der vorliegenden Erfindung. Das Messmodul 2 umfasst drei Messmodul-Montageelemente 22, insbesondere drei Anschlusslaschen 22, zum Montieren des Messmoduls 2 an dem Funktionsmodul 1. Das Messmodul 2 umfasst ferner ein Messmodul-Gehäuse 4. Das Messmodul 2 umfasst ferner eine Messeinheit 6, die relativ zu dem Messmodul-Gehäuse 4 zwischen einer ersten Messeinheit-Position und einer zweiten Messeinheit-Position entlang einer Längsrichtung des Messmoduls 2 linear beweglich angeordnet ist. Wenn das Funktionsmodul 1 an den ein oder mehreren Sammelschienen montiert ist und wenn das Messmodul 2 an dem Funktionsmodul 1 montiert ist bzw. sich relativ zu dem Funktionsmodul 1 in der Messmodul-Betriebsposition befindet (wie in Fig. 4B bis 4E gezeigt), verläuft die Längsrichtung des Messmoduls 2 parallel zu der Y-Richtung. In Fig. 2 ist die Messeinheit in der zweiten Messeinheit-Position angeordnet. Das Messmodul 2 umfasst ferner ein Federelement (nicht dargestellt) zum Erzeugen einer Federkraft zum Vorspannen der Messeinheit 6 in Richtung auf die erste Messeinheit-Position.

Die Messeinheit 6 umfasst ein Rastelement 7 und ein Riegelelement 8. Das Riegelelement 8 ist relativ zu dem Rastelement 7 zwischen einer Riegelelement-Betriebsposition und einer Riegelelement-Montageposition entlang einer Verschiebungsrichtung linear beweglich angeordnet ist. Ferner ist das Riegelelement 8 relativ zu dem Rastelement 7 zwischen der Riegelelement-Montageposition und einer Riegelelement-Entnahmeposition entlang der Verschiebungsrichtung linear beweglich angeordnet. Die Verschiebungsrichtung verläuft parallel zu einer Querrichtung des Messmoduls 2 und senkrecht zu der Längsrichtung des Messmoduls 2. Wenn das Funktionsmodul 1 an den ein oder mehreren Sammelschienen montiert ist und wenn das Messmodul 2 sich relativ zu dem Funktionsmodul 1 in der Messmodul-Betriebsposition befindet (wie in Fig. 4B bis 4E gezeigt), verläuft die Querrichtung des Messmoduls 2 parallel zu der X-Richtung. In Fig. 2 ist das Riegelelement 8 in der Riegelelement-Betriebsposition angeordnet. Das Rastelement 7 ist zum Verrasten des Riegelelements 8 in der Riegelelement-Betriebsposition und in der Riegelelement-Montageposition konfiguriert.

Wenn das Messmodul 2 sich in der Messmodul-Betriebsposition befindet (wie in Fig. 4B bis 4E gezeigt), sind die drei Anschlusslaschen 22 relativ zu den drei Funktionsmodul-Schraubklemmen 12 derart angeordnet, dass die drei Funktionsmodul-Schraubklemmen 12 an die drei Anschlusslaschen 22 anschraubbar sind, so dass die drei Anschlusslaschen 22 mit den drei Funktionsmodul-Schraubklemmen 12 in elektrischem Kontakt stehen. Das Messmodul 2 umfasst ferner drei Messmodul-Schraubklemmen 23, die mit den drei Anschlusslaschen 22 in elektrischem Kontakt stehen. Dies ermöglicht es, das Messmodul 2 an dem Funktionsmodul 1 zu montieren, indem die drei Funktionsmodul-Schraubklemmen 12 an die drei Anschlusslaschen 22 angeschraubt werden. Ferner wird, wenn das Messmodul 2 an dem Funktionsmodul 1 montiert ist, der Strom von den Sammelschienen über die Funktionsmodul-Schraubklemmen 12 und die Anschlusslaschen 22 des Messmoduls 2 an die Messmodul-Schraubklemmen 23 geleitet, so dass die Messmodul-Schraubklemmen 23 anstelle der Funktionsmodul-Schraubklemmen 12 zum Anschrauben an die drei Ausgangskabel verwendet werden können. Das Messmodul 2 umfasst ferner eine Messmodul-Seitenfläche 21, die parallel zu der Y-Richtung und der Z-Richtung angeordnet ist. Wenn das Messmodul 2 sich in der Messmodul-Betriebsposition und/oder der Messmodul-Entnahmeposition befindet, liegt die Messmodul-Seitenfläche 21 an der Funktionsmodul-Seitenfläche 11 an, wie in Fig. 4A bis 4E zu sehen ist.

Fig. 3A zeigt einen Ausschnitt des Messmoduls aus Fig. 2, wobei sich das Riegelelement 8 relativ zu dem Rastelement 7 in der Riegelelement-Entnahmeposition befindet. In der Riegelelement-Entnahmeposition sind das Riegelelement 8 und das Rastelement 7 voneinander getrennt und beabstandet. Fig. 3B zeigt einen Ausschnitt des Messmoduls aus Fig. 2, wobei sich das Riegelelement 8 relativ zu dem Rastelement 7 in der Riegelelement-Montageposition befindet. Wenn das Messmodul 2 sich in der Messmodul-Entnahmeposition oder der Messmodul-Betriebsposition befindet und das Riegelelement 8 sich in der Riegelelement-Montageposition befindet, steht das Riegelelement 8 nicht über die Messmodul-Seitenfläche 21 hinaus in Richtung des Funktionsmoduls 1 vor (siehe Fig. 3B und Fig. 4A-C) Fig. 3C zeigt einen Ausschnitt des Messmoduls aus Fig. 2, wobei sich das Riegelelement 8 relativ zu dem Rastelement 7 in der Riegelelement-Betriebsposition befindet. Wenn das Messmodul 2 sich in der Messmodul-Betriebsposition befindet und das Riegelelement 8 sich in der Riegelelement-Betriebsposition befindet, steht das Riegelelement 8 über die Messmodul-Seitenfläche 21 hinaus in Richtung des Funktionsmoduls 1 vor (siehe Fig. 3C und Fig. 4D-E). Fig. 3D zeigt eine Seitenansicht das Riegelelements 8 aus Fig. 2.

Das Rastelement 7 umfasst einen Rastelement-Vorsprung 71. Das Riegelelement 8 umfasst eine Betriebsposition-Rastlasche 81, die einen Betriebsposition-Rastvorsprung 811 umfasst. Wenn das Riegelelement 8 in der Riegelelement-Betriebsposition angeordnet ist (wie in Fig. 3C gezeigt), steht der Betriebsposition-Rastvorsprung 811 mit dem Rastelement-Vorsprung 71 im Eingriff, und dadurch wird das Riegelelement 8 in der Riegelelement-Betriebsposition verrastet. Ferner umfasst das Riegelelement 8 eine Montageposition-Rastlasche 82, die einen Montageposition-Rastvorsprung 821 umfasst. Wenn das Riegelelement 8 in der Riegelelement-Montageposition angeordnet ist (wie in Fig. 3B gezeigt), steht der Montageposition-Rastvorsprung 821 mit dem Rastelement-Vorsprung 71 im Eingriff, und dadurch wird das Riegelelement 8 in der Riegelelement-Montageposition verrastet. Die Betriebsposition-Rastlasche 81 umfasst ferner eine Betriebsposition-Anlaufschräge 812, die so ausgebildet ist, dass, wenn das Riegelelement 8 relativ zu dem Rastelement 7 von der Riegelelement-Montageposition zu der Riegelelement-Betriebsposition bewegt wird, der Rastelement-Vorsprung 71 an der Betriebsposition-Anlaufschräge 812 entlang geführt wird. Die Montageposition-Rastlasche 82 umfasst ferner eine Montageposition-Anlaufschräge 822, die so ausgebildet ist, dass, wenn das Riegelelement 8 relativ zu dem Rastelement 7 von der Riegelelement-Entnahmeposition zu der Riegelelement-Montageposition bewegt wird, der Rastelement-Vorsprung 71 an der Montageposition-Anlaufschräge 822 entlang geführt wird.

Fig. 4A bis 4D zeigen eine Abfolge von Montageschritten zur Montage des Messmoduls 2 aus Fig. 2 an dem Funktionsmodul 1 aus Fig. 1; insbesondere zeigt Fig. 4D das montierte Sicherungslasttrennschalter-System, wenn die Bedieneinheit 5 des Funktionsmoduls 1 sich in der zweiten Bedieneinheit-Position befindet. Fig. 4E zeigt das montierte Sicherungslasttrennschalter-System, wenn die Bedieneinheit 5 sich in der ersten Bedieneinheit-Position befindet.

Zur Montage des Messmoduls 2 an dem Funktionsmodul 1 wird zunächst die Bedieneinheit 5 in der zweiten Bedieneinheit-Position verrastet, das Riegelelement 8 in die Riegelelement-Montageposition bewegt und das Messmodul 2 relativ zu dem Funktionsmodul 1 in der Messmodul-Entnahmeposition angeordnet; die Messeinheit 6 wird durch die Federkraft des Federelements in der ersten Messeinheit-Position vorgespannt (Fig. 4A). Dann wird das Messmodul 2 von der Messmodul-Entnahmeposition zu der Messmodul-Betriebsposition bewegt (Fig. 4B). Insbesondere können die Anschlusslaschen 22 des Messmoduls 2 in die Funktionsmodul-Schraubklemmen 12 eingefädelt und dann in Endposition verschoben werden. Die Verschiebung kann parallel zu den beiden Längsseiten des Funktionsmoduls 1 und des Messmoduls 2 erfolgen. Das Sicherungslasttrennschalter-System kann insbesondere so konfiguriert sein, dass für eine Montage des Messmoduls 2 an dem Funktionsmodul 1 die Bedieneinheit 5 sich in der zweiten Bedieneinheit-Position (entsprechend dem Ausschaltzustand des Funktionsmoduls 1) befinden muss, da sonst die Sicherungseinsätze 9 nicht aus dem Funktionsmodul-Gehäuse 3 entnehmbar sind und daher die Schrauben der Funktionsmodul-Schraubklemmen 12 durch die Sicherungseinsätze 9 verdeckt sind und nicht angezogen werden können und somit keine mechanische Verbindung zu dem Messmodul 2 hergestellt werden kann.

Anschließend wird die Messeinheit 6 durch Einwirken einer äußeren Kraft entgegen der Federkraft des Federelements von der ersten Messeinheit-Position zu der zweiten Messeinheit-Position bewegt (Fig. 4C). Schließlich wird, während sich die Messeinheit 6 in der zweiten Messeinheit-Position befindet, das Riegelelement 8 in die Riegelelement-Betriebsposition bewegt (Fig. 4D). In diesem Zustand stehen insbesondere das Riegelelement 8 und das Griffelement 51 im Eingriff, und das Riegelelement 8 wird durch die Federkraft des Federelements gegen das Griffelement 51 vorgespannt. Da die Bedieneinheit 5 in der zweiten Bedieneinheit-Position verrastet ist (und die Federkraft des Federelements kleiner ist als die zweite Mindestkraft, die erforderlich wäre, um die Bedieneinheit 5 von der zweiten Bedieneinheit-Position weg zu bewegen), wird somit verhindert, dass die Messeinheit 6 durch die Federkraft des Federelements von der zweiten Messeinheit-Position zu der ersten Messeinheit-Position zurück bewegt wird.

Nach der Montage des Sicherungslasttrennschalter-Systems kann die Bedieneinheit 5 zwischen der zweiten Bedieneinheit-Position (Fig. 4D) und der ersten Bedieneinheit-Position (Fig. 4E) hin und her bewegt werden, wodurch wie weiter oben beschrieben bewirkt wird, dass die Messeinheit 6 zwischen der zweiten Messeinheit-Position (Fig. 4D) und der ersten Messeinheit-Position (Fig. 4E) hin und her bewegt wird und das Messmodul 2 somit die Bedieneinheit-Position bestimmen kann. Insbesondere ist das Sicherungslasttrennschalter-System so konfiguriert, dass, wenn das Messmodul 2 sich in der Messmodul-Betriebsposition befindet und das Riegelelement 8 sich in der Riegelelement-Betriebsposition befindet und die Bedieneinheit 5 von der ersten Bedieneinheit-Position (Fig. 4E) zu der zweiten Bedieneinheit-Position (Fig. 4D) gedreht wird, die Bedieneinheit 5 eine Kraft auf das Riegelelement 8 ausübt, welche bewirkt, dass die Messeinheit 6 entgegen der Federkraft des Federelements von der ersten Messeinheit-Position (Fig. 4E) zu der zweiten Messeinheit-Position (Fig. 4D) bewegt wird.

### Liste der Bezugszeichen

- 1: Funktionsmodul
- 10: Funktionsmodul-Montageelement
- 11: Funktionsmodul-Seitenfläche
- 12: Funktionsmodul-Schraubklemme
- 2: Messmodul
- 21: Messmodul-Seitenfläche
- 22: Messmodul-Montageelement, Anschlusslasche
- 23: Messmodul-Schraubklemme
- 3: Funktionsmodul-Gehäuse
- 4: Messmodul-Gehäuse
- 5: Bedieneinheit
- 51: Griffelement
- 6: Messeinheit
- 7: Rastelement
- 71: Rastelement-Vorsprung
- 8: Riegelelement
- 81: Betriebsposition-Rastlasche
- 811: Betriebsposition-Rastvorsprung
- 812: Betriebsposition-Anlaufschräge
- 82: Montageposition-Rastlasche
- 821: Montageposition-Rastvorsprung
- 822: Montageposition-Anlaufschräge
- 9: Sicherungseinsatz

## Patentansprüche

1. Modulares Sicherungslasttrennschalter-System, welches ein Funktionsmodul (1) und ein Messmodul (2) umfasst;
wobei das Funktionsmodul (1) umfasst:
- ein oder mehrere Funktionsmodul-Montageelemente (10) zum Montieren des Funktionsmoduls (1) an ein oder mehreren Sammelschienen;
- ein Funktionsmodul-Gehäuse (3) zum Einsetzen von ein oder mehreren Sicherungseinsätzen (9) in das Funktionsmodul-Gehäuse (3) und zum Entnehmen der ein oder mehreren Sicherungseinsätze (9) aus dem Funktionsmodul-Gehäuse (3); und
- eine Bedieneinheit (5), die relativ zu dem Funktionsmodul-Gehäuse (3) zwischen einer ersten Bedieneinheit-Position und einer zweiten Bedieneinheit-Position bewegbar, vorzugsweise drehbar, angeordnet ist, wobei die Bedieneinheit (5) in der ersten Bedieneinheit-Position und in der zweiten Bedieneinheit-Position jeweils verrastbar ist;
wobei das Messmodul (2) umfasst:
- ein oder mehrere Messmodul-Montageelemente (22) zum Montieren des Messmoduls (2) an dem Funktionsmodul (1);
- ein Messmodul-Gehäuse (4);
- eine Messeinheit (6), die relativ zu dem Messmodul-Gehäuse (4) zwischen einer ersten Messeinheit-Position und einer zweiten Messeinheit-Position beweglich, vorzugsweise entlang einer Längsrichtung des Messmoduls (2) beweglich, angeordnet ist; und
- ein Federelement zum Erzeugen einer Federkraft zum Vorspannen der Messeinheit (6) in Richtung auf die erste Messeinheit-Position;
wobei die Messeinheit (6) umfasst:
- ein Rastelement (7); und
- ein Riegelelement (8), das relativ zu dem Rastelement (7) zwischen einer Riegelelement-Betriebsposition und einer Riegelelement-Montageposition entlang einer Verschiebungsrichtung beweglich angeordnet ist;
wobei, wenn das Riegelelement (8) sich in der Riegelelement-Montageposition befindet, das Messmodul (2) relativ zu dem Funktionsmodul (1) zwischen einer Messmodul-Entnahmeposition und einer Messmodul-Betriebsposition beweglich, vorzugsweise entlang einer Längsrichtung des Funktionsmoduls (1) beweglich, angeordnet ist; und
wobei das Sicherungslasttrennschalter-System so konfiguriert ist, dass, wenn das Messmodul (2) sich in der Messmodul-Betriebsposition befindet und das Riegelelement (8) sich in der Riegelelement-Betriebsposition befindet und die Bedieneinheit (5) von der ersten Bedieneinheit-Position zu der zweiten Bedieneinheit-Position bewegt wird, die Bedieneinheit (5) eine Kraft auf das Riegelelement (8) ausübt, welche bewirkt, dass die Messeinheit (6) entgegen der Federkraft des Federelements von der ersten Messeinheit-Position zu der zweiten Messeinheit-Position bewegt wird.

2. Sicherungslasttrennschalter-System nach Anspruch 1,
wobei die Verschiebungsrichtung senkrecht zu der Längsrichtung des Messmoduls (2) steht.

3. Sicherungslasttrennschalter-System nach Anspruch 1 oder 2,
wobei das Funktionsmodul (1) eine Funktionsmodul-Seitenfläche (11) umfasst, die parallel zu der Längsrichtung des Funktionsmoduls (1) angeordnet ist;
wobei das Messmodul (2) eine Messmodul-Seitenfläche (21) umfasst, die parallel zu der Längsrichtung des Messmoduls (2) angeordnet ist; und
wobei, wenn das Messmodul (2) sich in der Messmodul-Betriebsposition befindet, die Messmodul-Seitenfläche (21) zumindest teilweise an der Funktionsmodul-Seitenfläche (11) anliegt.

4. Sicherungslasttrennschalter-System nach einem der vorstehenden Ansprüche,
wobei, wenn das Messmodul (2) sich in der Messmodul-Betriebsposition befindet und das Riegelelement (8) sich in der Riegelelement-Betriebsposition befindet, das Riegelelement (8) über die Messmodul-Seitenfläche (21) hinaus in Richtung des Funktionsmoduls (1) vorsteht.

5. Sicherungslasttrennschalter-System nach einem der vorstehenden Ansprüche,
wobei die Bedieneinheit (5) ein Griffelement (51) umfasst; und
wobei das Sicherungslasttrennschalter-System so konfiguriert ist, dass, wenn das Messmodul (2) sich in der Messmodul-Betriebsposition befindet und das Riegelelement (8) sich in der Riegelelement-Betriebsposition befindet und die Bedieneinheit (5) in der zweiten Bedieneinheit-Position verrastet ist, das Riegelelement (8) mit dem Griffelement (51) im Eingriff steht und durch die Federkraft des Federelements gegen das Griffelement (51) vorgespannt wird.

6. Sicherungslasttrennschalter-System nach Anspruch 5,
wobei, wenn die Bedieneinheit (5) sich in der ersten Bedieneinheit-Position befindet, das Griffelement (51) sich entlang der Längsrichtung des Funktionsmoduls (1) erstreckt, und/oder
wobei, wenn das Messmodul (2) sich in der Messmodul-Betriebsposition befindet und die Bedieneinheit (5) sich in der zweiten Bedieneinheit-Position befindet, das Griffelement (51) sich entlang der Verschiebungsrichtung erstreckt.

7. Sicherungslasttrennschalter-System nach einem der vorstehenden Ansprüche,
wobei, wenn das Messmodul (2) sich in der Messmodul-Betriebsposition befindet, die Federkraft des Federelements in eine Richtung weist, die einer Bewegungsrichtung des Messmoduls (2) von der Messmodul-Entnahmeposition zu der Messmodul-Betriebsposition entgegengesetzt ist.

8. Sicherungslasttrennschalter-System nach einem der vorstehenden Ansprüche,
wobei das Rastelement (7) zum Verrasten des Riegelelements (8) in der Riegelelement-Betriebsposition und/oder in der Riegelelement-Montageposition konfiguriert ist.

9. Sicherungslasttrennschalter-System nach Anspruch 8,
wobei das Rastelement (7) einen Rastelement-Vorsprung (71) umfasst; und
i) wobei das Riegelelement (8) eine Betriebsposition-Rastlasche (81) umfasst, die einen Betriebsposition-Rastvorsprung (811) umfasst; wobei, wenn das Riegelelement (8) in der Riegelelement-Betriebsposition angeordnet ist, der Betriebsposition-Rastvorsprung (811) mit dem Rastelement-Vorsprung (71) im Eingriff steht und dadurch das Riegelelement (8) in der Riegelelement-Betriebsposition verrastet wird, und/oder
ii) wobei das Riegelelement (8) eine Montageposition-Rastlasche (82) umfasst, die einen Montageposition-Rastvorsprung (821) umfasst; wobei, wenn das Riegelelement (8) in der Riegelelement-Montageposition angeordnet ist, der Montageposition-Rastvorsprung (821) mit dem Rastelement-Vorsprung (71) im Eingriff steht und dadurch das Riegelelement (8) in der Riegelelement-Montageposition verrastet wird.

10. Sicherungslasttrennschalter-System nach Anspruch 9,
wobei die Messeinheit (6) ein Rast-Federelement zum Erzeugen einer Rast-Federkraft zum Vorspannen des Riegelelements (8) gegen das Rastelement (7) umfasst; und
i) wobei, wenn das Riegelelement (8) in der Riegelelement-Betriebsposition angeordnet ist, der Betriebsposition-Rastvorsprung (811) durch die Rast-Federkraft gegen den Rastelement-Vorsprung (71) vorgespannt wird, und/oder
ii) wobei, wenn das Riegelelement (8) in der Riegelelement-Montageposition angeordnet ist, der Montageposition-Rastvorsprung (821) durch die Rast-Federkraft gegen den Rastelement-Vorsprung (71) vorgespannt wird.

11. Sicherungslasttrennschalter-System nach Anspruch 9 oder 10,
wobei die Betriebsposition-Rastlasche (81) eine Betriebsposition-Anlaufschräge (812) umfasst, die so ausgebildet ist, dass, wenn das Riegelelement (8) relativ zu dem Rastelement (7) von der Riegelelement-Montageposition zu der Riegelelement-Betriebsposition bewegt wird, der Rastelement-Vorsprung (71) an der Betriebsposition-Anlaufschräge (812) entlang geführt wird.

12. Sicherungslasttrennschalter-System nach einem der vorstehenden Ansprüche,
wobei das Riegelelement (8) relativ zu dem Rastelement (7) zwischen der Riegelelement-Montageposition und einer Riegelelement-Entnahmeposition entlang der Verschiebungsrichtung beweglich angeordnet ist,
wobei vorzugsweise die Montageposition-Rastlasche (82) eine Montageposition-Anlaufschräge (822) umfasst, die so ausgebildet ist, dass, wenn das Riegelelement (8) relativ zu dem Rastelement (7) von der Riegelelement-Entnahmeposition zu der Riegelelement-Montageposition bewegt wird, der Rastelement-Vorsprung (71) an der Montageposition-Anlaufschräge (822) entlang geführt wird.

13. Sicherungslasttrennschalter-System nach einem der vorstehenden Ansprüche,
wobei das Funktionsmodul (1) ein oder mehrere Funktionsmodul-Schraubklemmen (12) umfasst, die so ausgebildet sind, dass, wenn das Funktionsmodul (1) an den ein oder mehreren Sammelschienen montiert ist und die ein oder mehreren Sicherungseinsätze (9) in das Funktionsmodul-Gehäuse (3) eingesetzt sind und die Bedieneinheit (5) sich in der ersten Bedieneinheit-Position befindet, die ein oder mehreren Funktionsmodul-Schraubklemmen (12) mit den ein oder mehreren Sammelschienen in elektrischem Kontakt stehen.

14. Sicherungslasttrennschalter-System nach Anspruch 13,
wobei die ein oder mehreren Messmodul-Montageelemente (22) ein oder mehrere Anschlusslaschen (22) umfassen;
wobei, wenn das Messmodul (2) sich in der Messmodul-Betriebsposition befindet, die ein oder mehreren Anschlusslaschen (22) relativ zu den ein oder mehreren Funktionsmodul-Schraubklemmen (12) derart angeordnet sind, dass die ein oder mehreren Funktionsmodul-Schraubklemmen (12) an die ein oder mehreren Anschlusslaschen (22) anschraubbar sind, so dass die ein oder mehreren Anschlusslaschen (22) mit den ein oder mehreren Funktionsmodul-Schraubklemmen (12) in elektrischem Kontakt stehen; und
wobei das Messmodul (2) ein oder mehrere Messmodul-Schraubklemmen (23) umfasst, die mit den ein oder mehreren Anschlusslaschen (22) in elektrischem Kontakt stehen.

15. Messmodul (2), vorzugsweise für ein Sicherungslasttrennschalter-System nach einem der vorstehenden Ansprüche, wobei das Messmodul (2) umfasst:
- ein oder mehrere Messmodul-Montageelemente (22) zum Montieren des Messmoduls (2) an einem Funktionsmodul (1);
- ein Messmodul-Gehäuse (4);
- eine Messeinheit (6), die relativ zu dem Messmodul-Gehäuse (4) zwischen einer ersten Messeinheit-Position und einer zweiten Messeinheit-Position beweglich, vorzugsweise entlang einer Längsrichtung des Messmoduls (2) beweglich, angeordnet ist; und
- ein Federelement zum Erzeugen einer Federkraft zum Vorspannen der Messeinheit (6) in Richtung auf die erste Messeinheit-Position;
wobei die Messeinheit (6) umfasst:
- ein Rastelement (7); und
- ein Riegelelement (8), das relativ zu dem Rastelement (7) zwischen einer Riegelelement-Betriebsposition und einer Riegelelement-Montageposition entlang einer Verschiebungsrichtung beweglich angeordnet ist;
wobei, wenn das Riegelelement (8) sich in der Riegelelement-Montageposition befindet, das Messmodul (2) relativ zu dem Funktionsmodul (1) zwischen einer Messmodul-Entnahmeposition und einer Messmodul-Betriebsposition beweglich, vorzugsweise entlang einer Längsrichtung des Funktionsmoduls (1) beweglich, angeordnet ist; und
wobei das Messmodul (2) so konfiguriert ist, dass, wenn das Messmodul (2) sich in der Messmodul-Betriebsposition befindet und das Riegelelement (8) sich in der Riegelelement-Betriebsposition befindet und eine Bedieneinheit (5) des Funktionsmoduls (1) von einer ersten Bedieneinheit-Position zu einer zweiten Bedieneinheit-Position bewegt wird, die Bedieneinheit (5) eine Kraft auf das Riegelelement (8) ausübt, welche bewirkt, dass die Messeinheit (6) entgegen der Federkraft des Federelements von der ersten Messeinheit-Position zu der zweiten Messeinheit-Position bewegt wird.
